# FASCICULE DE BREVET EUROPEEN

(11) **EP 1 069 176 B1**
(45) Date de publication et mention de la délivrance du brevet: **08.09.2004**
(21) Numéro de dépôt: 00113222.4
(22) Date de dépôt: 21.06.2000
(51) Int. Cl.: C11B 9/00

(54) **Esters aliphatiques et leur utilisation a titre d'ingredients parfumants**
Aliphatische Ester und Ihre Verwendung als Duftstoff
Aliphatic esters and their use as perfume ingredients

(30) Priorité: 14.07.1999 CH 130399
(43) Date de publication de la demande: 17.01.2001
(73) Titulaire: FIRMENICH SA, CH-1211 Genève 8 (CH)
(72) Inventeur: Giersch, Wolfgang, Klaus, 1233 Bernex (CH)
(74) Mandataire: Salvaterra-Garcia, Maria de Lurdes, Dr.

(56) Documents cités:
- EP-A- 0 659 856
- CAINELLI G ET AL: "Diastereofacial Selectivity in the Reaction of Chiral N-Trimethylsilyl Imines with Ester Enolates: Preparation of trans -Azetidin-2-ones in High Stereocontrolled Fashion" TETRAHEDRON,NL,ELSEVIER SCIENCE PUBLISHERS, AMSTERDAM, vol. 52, no. 5, 29 janvier 1996 (1996-01-29), pages 1685-1698, XP004104473 ISSN: 0040-4020
- PATENT ABSTRACTS OF JAPAN vol. 018, no. 017 (E-1488), 12 janvier 1994 (1994-01-12) & JP 05 258611 A (TOUTOKU TORYO KK), 8 octobre 1993 (1993-10-08)

## Description

La présente invention a trait au domaine de la parfumerie. Elle concerne plus particulièrement un composé de formule dans laquelle la ligne ondulée indique que le carbone asymétrique situé en position 2, peut adopter une configuration de type R ou S, R₁ représente un radical méthyle ou éthyle et R₂ représente un radical éthyle, propyle linéaire ou ramifié, ou isobutyle, sous forme d'un isomère optiquement actif ou sous forme d'un mélange d'isomères.

Les esters de formule (I) possèdent des qualités odorantes très utiles et appréciées. Ils peuvent de ce fait servir à préparer des parfums, compositions parfumantes et articles parfumés. Ils sont employés pour conférer des notes odorantes à caractère fruité très naturelles.

Le composé de formule (I) dans laquelle R₁ représente un radical méthyle et R₂ représente un radical éthyle, à savoir le (S)-2-tert-butoxypropanoate d'éthyle, est connu. Ce composé est en effet décrit en tant qu'intermédiaire de synthèse par G. Cainelli, M. Panunzio, E. Bandini, G. Martelli et G. Spunta dans Tetrahedron ; EN ; 52 ; 5 ; 1996 ; 1685-1698. On ne trouve cependant dans l'art antérieur aucune description de l'odeur de ce composé ni d'une utilité quelconque en parfumerie.

Les autres composés représentés par la formule (I) sont nouveaux.

De nombreux esters de structure similaire aux composés (I) sont connus. On peut citer par exemple Rev. Agroquim. Tecnol. Aliment. (1986), 26(4), 597-601 qui décrit l'utilisation du 2-éthoxypropanoate d'éthyle sous forme de mélange racémique pour l'aromatisation de fromage, en particulier du parmesan. Beaucoup d'autres composés ayant une structure proche de celle des composés faisant l'objet de la présente invention ont été décrits dans le domaine de la synthèse organique, mais à notre connaissance, il n'existe dans l'art antérieur aucune référence ni même suggestion de l'éventuelle utilité de ces esters à titre d'ingrédients parfumants.

Or, nous avons maintenant découvert de façon inattendue que les esters de formule (I) possèdent des propriétés olfactives tout à fait surprenantes au vu de l'art antérieur et qui rendent leur utilisation en parfumerie très intéressante.

Les composés de formule (I) sont caractérisés par une odeur dont la note de tête de type fruité, très naturelle, les rend particulièrement appréciés des parfumeurs. L'intensité de cette note se décline d'un composé à l'autre. En outre, les sous-notes qui l'accompagnent et qui varient également d'un composé à l'autre, permettent d'impartir à des compositions de base toute une gamme de nuances olfactives et rendent ainsi chaque composé propre à contribuer à la variété de la palette du parfumeur.

Ainsi, on retrouve par exemple dans les notes odorantes de plusieurs esters selon l'invention, une connotation de type camomille. Celle-ci est particulièrement distincte dans l'odeur du (R)-2-(1,1-diméthylpropoxy)propanoate d'éthyle dont la note fruitée est également très soutenue. Le (S)-2-(1,1-diméthylpropoxy)propanoate d'éthyle possède une odeur plus épicée mais qui comprend également une sous-note odorante de type camomille, accompagnée cette fois de notes rappelant le 2-acétyl-4-méthyl-4-pentanoate d'éthyle (EP B1 0178532 ; origine : Firmenich SA, Genève, Suisse), la lie de vin, le linalol ou encore la coriandre. La note camomille du (S)-2-tert-butoxypropanoate de propyle est elle accompagnée par une sous-note de type réglisse avec une très jolie connotation pêche-abricot.

Le (S)-2-tert-butoxypropanoate d'isobutyle et le (S)-2-(1,1-diméthylpropoxy) propanoate d'isopropyle, dont l'odeur possède également une connotation rappelant la camomille, sont moins puissants en intensité que les derniers composés cités.

Le (S)-2-tert-butoxypropanoate d'éthyle possède pour sa part une odeur dont le caractère fruité est aussi velouté, éthéré, liquoreux, mais il possède également des notes rappelant la menthe. Son odeur fraîche garde le côté naturel commun à tous les composés de l'invention.

Parmi les composés de l'invention, le (S)-2-(1,1-diméthylpropoxy)propanoate de propyle est un ingrédient parfumant de choix. Il possède une odeur dont la note de tête fruitée est accompagnée de notes fumées et rafraîchissantes. L'odeur garde son côté naturel. En fond, elle rappelle celle de l'acétate de 8-p-menthén-2-ol, avec également une connotation florale, linalol, menthe citrata. Cette note florale, fruitée à connotation sauge sclarée, menthe citrata, possède un côté frais, très naturel, qui lui vaut d'être particulièrement appréciée par les parfumeurs. En outre, le (S)-2-(1,1-diméthylpropoxy) propanoate de propyle a été comparé au dihydromyrcénol (origine : International Flavors & Fragrances), connu pour apporter des notes odorantes donnant un effet de fraîcheur florale et aromatique dans des compositions parfumantes. Or, nous avons découvert, au terme de cette comparaison, que le composé de l'invention présente de façon tout à fait avantageuse une odeur dont la fraîcheur est plus de type aromatique, sauge et bergamote, tandis que le dihydromyrcénol a une odeur plus aromatique, lavandée. La présente invention apporte donc une contribution nouvelle et inattendue au problème permanent de la recherche de nouveaux ingrédients parfumants, susceptibles d'une synthèse industrielle et d'un emploi divers et au moins tout aussi avantageux que celui des composés connus et disponibles sur le marché.

Les composés de l'invention se prêtent aussi bien à une utilisation en parfumerie fine, dans les parfums, eaux de toilette ou lotions après-rasage, qu'à d'autres emplois courants en parfumerie tels que le parfumage des savons, gels de douche ou de bain, de produits d'hygiène, ou de produits pour le traitement des cheveux comme les shampooings ou après shampooings ou autres produits de soin capillaire, ainsi que de déodorants corporels et déodorants ambiants, ou encore de préparations cosmétiques.

Les esters (I) peuvent également être employés dans les applications telles que détergents liquides ou solides destinés au traitement des textiles, adoucissants textiles ou encore dans des compositions détergentes ou produits d'entretien destinés au nettoyage de la vaisselle ou de surfaces variées, à usages domestiques ou industriels.

Dans ces applications, les composés de l'invention peuvent être utilisés seuls ou en mélange avec d'autres ingrédients parfumants, des solvants ou adjuvants d'usage courant en parfumerie. La nature et la variété de ces coingrédients n'appellent pas une description plus détaillée ici, qui ne saurait d'ailleurs être exhaustive, l'homme du métier étant à même de les choisir de par ses connaissances générales et en fonction de la nature du produit à parfumer et de l'effet olfactif recherché.

Ces ingrédients parfumants appartiennent à des classes chimiques aussi variées que les alcools, aldéhydes, cétones, esters, éthers, acétates, nitriles, hydrocarbures terpéniques, composés hétérocycliques azotés ou soufrés, ainsi que des huiles essentielles d'origine naturelle ou synthétique. Beaucoup de ces ingrédients sont d'ailleurs répertoriés dans des textes de référence tels que le livre de S. Arctander, Perfume and Flavor Chemicals, 1969, Montclair, New Jersey, USA, ou ses versions plus récentes, ou dans d'autres oeuvres de nature similaire.

Les proportions dans lesquelles les composés selon l'invention peuvent être incorporés dans les produits divers susmentionnés varient dans une gamme de valeurs étendue. Ces valeurs dépendent de la nature de l'article ou produit que l'on veut parfumer et de l'effet olfactif recherché, ainsi que de la nature des coingrédients dans une composition donnée lorsque les composés de l'invention sont utilisés en mélange avec des coingrédients parfumants, des solvants ou des adjuvants d'usage courant dans l'art.

A titre d'exemple, on peut citer des concentrations typiques de l'ordre de 5 à 30% voire plus, en poids du composé par rapport au poids de composition parfumante dans laquelle il est incorporé. Des concentrations bien inférieures à celles-ci peuvent être utilisées lorsque ce composé est directement appliqué dans le parfumage des produits de consommation divers cités auparavant.

Les composés de formule (I) sont synthétisés en une ou deux étapes à partir du lactate d'éthyle sous forme optiquement active ou sous forme de mélange d'isomères, selon le schéma général suivant :
a) , Amberlyst ®
b) R₂OH , tétraisopropylorthotitanate
dans lequel les symboles ont le même sens que dans la formule (I). La fonction hydroxyle du lactate d'éthyle est alkylée dans la première étape ; puis, si nécessaire, une transestérification du produit intermédiaire conduit à l'ester désiré. Ces deux étapes sont des réactions standards, bien connues de l'homme du métier.

L'invention sera maintenant décrite de façon plus détaillée à l'aide des exemples suivants dans lesquels les températures sont indiquées en degrés Celsius et les abréviations ont le sens usuel dans l'art.

### Exemple 1

### Préparation des composés de formule (I)

### a) (S)-2-(1,1-diméthylpropoxy)propanoate d'éthyle

On a maintenu sous agitation à 10° pendant 66 h, un mélange de 3534 g (50,5 mole) d'isoamylène, 600 g (5,08 mole, [α]^{D}₂₀ = -12,4°) de (S)-lactate d'éthyle et 20 g d'Amberlyst ® 15. Le mélange réactionnel a ensuite été filtré puis lavé 3 fois à l'aide de 1 l de Na₂CO₃ en solution à 10%. Après distillation (pression = 20x10² Pa, bain à 110°) on a obtenu 692,2 g de (S)-2-(1,1-diméthylpropxy)propanoate d'éthyle avec une pureté de 95% et un rendement de 69%.

### Données analytiques :

P.e. (20 x 10² Pa) = 80°
[α]^{D}₂₀ = -42,21° (CHCl₃)
RMN(¹H) (360 MHz; CDCl₃): 0,89(t, J=7,2Hz, 3H); 1,13(s, 3H); 1,14(s, 3H); 1,27(t, J=7,2Hz, 3H) ; 1,33(d, J=7,2Hz, 3H) ; 4,1(q, J=7,2Hz, 1H) ; 4,18(dédoublé q, J=7,2Hz, 2H).
SM : 188(M⁺, 0), 173(3), 159(18), 115(19), 101(21), 71(100), 43(65).

### b) (S)-2-(1,1-diméthylpropoxy)propanoate de propyle

On a chauffé à reflux, sous agitation, un mélange de 535 g (2,8 mole) de (S)-2-(1,1-diméthylpropxy)propanoate d'éthyle obtenu sous *a)*, 430 g (7,1 mole) de propanol et 8 g (28 mmole) de tétraisopropylorthotitanate (origine : *Fluka*), et l'éthanol produit a été séparé sur une colonne *Vigreux* avec une tête de distillation (température max. de tête : 95°). Après avoir refroidi le mélange, celui-ci a été lavé successivement avec un mélange glace/HCl à 10%, de l'eau, NaHCO₃ en solution et enfin de la saumure. On a ainsi obtenu 539 g de (S)-2-(1,1-diméthylpropxy)propanoate de propyle avec une pureté de 97,2% et un rendement de 94%.

### Données analytiques :

P.e. (20 x 10² Pa) = 83°
[α]^{D}₂₀ = -49° (CHCl₃)
RMN(¹H) (360 MHz ; CDCl₃) : 0,89(t, J=7,2Hz, 3H) ; 0,96(t, J=7,2Hz, 3H) ; 1,13(s, 3H) ; 1,14(s, 3H) ; 1,35(d, J=7,2Hz, 3H) ; 4,08(t, J=7,2Hz, 2H) ; 4,11(q, J=7,2Hz, 1H).
RMN(¹³C) (90,5 MHz ; CDCl₃) : 8,5(q) ; 10,4(q) ; 20,5(q) ; 22,0(t) ; 25,1(q) ; 33,5(t) ; 66,2(t) ; 67,3(d) ; 175,2(s).
SM : 202(M⁺, 0), 187(1), 173(11), 131(9), 115(27), 71(100), 43(52).

### c,d) (S)-2-(1,1-diméthylpropoxy)propanoate d'isobutyle et (S)-2-(1,1-diméthylpropoxy) propanoate d'isopropyle

Ces deux composés ont été synthétisés en deux étapes. La première étape est celle décrite sous *a)*. La seconde a été effectuée selon un protocole opératoire similaire à celui décrit sous *b)*, en choisissant l'alcool utilisé comme réactif en fonction du produit final désiré (voir schéma 1).

### Données analytiques :

- (S)-2-(1,1-diméthylpropoxy)propanoate d'isobutyle
   [α]^{D}₂₀ = -46,1° (CHCl₃)
   RMN(¹H) (360 MHz ; CDCl₃) : 0,89(t, J=7Hz, 3H) ; 0,95(t, J=7Hz, 6H) ; 1,30 et 1,35(2s, 6H) ; 1,36(d, J=7Hz, 3H) ; 3,9(d, J=7Hz, 2H) ; 4,12(q, J=7Hz, 1H).
   RMN(¹³C) (90,5 MHz ; CDCl₃) : 8,5(q) ; 19,1(q) ; 20,6(q) ; 25,0(q) ; 27,8(d) ; 33,5(t) ; 67,2(d) ; 70,7(t) ; 77,1(s) ; 175,2(s).
   SM : 216(M⁺, 0), 187(4), 145(3), 131(20), 115(25), 71(100), 43(40).
- (S)-2-(1,1-diméthylpropoxy)propanoate d'isopropyle
   [α]^{D}₂₀ = -49,2° (CHCl₃)
   RMN(¹H) (360 MHz ; CDCl₃) : 0,89(t, J=7Hz, 3H) ; 1,30 et 1,35(2s, 6H) ; 1,50 et 1,52(2d, J=7Hz, 6H) ; 1,32(d, J=7Hz, 3H) ; 4,06(q, J=7Hz, 1H) ; 5,04(hept., J=7Hz, 1H).
   RMN(¹³C) (90,5 MHz ; CDCl₃): 8,5(q); 20,4(q); 21,7(2q); 25(q); 25,1(q); 33,5(t) ; 67,4(d) ; 67,8(d) ; 174,7(s).
   SM : 202(M⁺, 0), 173(6), 145(5), 131(19), 115(20), 71(100), 59(20), 43(47).

### e) (S)-2-tert-butoxypropanoate d'éthyle

Le composé a été préparé en une étape selon un mode opératoire similaire à celui décrit sous *a)* en choisissant le réactif adapté comme décrit dans le schéma 1 (étape a).

### Données analytiques :

[α]^{D}₂₀ = -41° (CHCl₃)
RMN(¹H) (360MHz, CDCl₃) : 1,20(s, 9H) ; 1,28(t, J=8Hz, 3H) ; 1,35(d, J=8Hz, 3H) ; 4,11 (q, J=7Hz, 1 H) ; 4,19(dq, J=1,7Hz, 2H).
RMN(¹³C) (90,5MHz, CDCl₃): 14,2(q); 20,5(q); 27,8(q); 60,6(t); 67,6(d); 74,8(s) ; 175,1(s).
SM : 174(M⁺, 1), 159(4), 101(40), 73(12), 57(100), 45(10), 41(21), 39(6), 29(19), 27(8).

### f,g) (S)-2-tert-butoxypropanoate de propyle et (S)-2-tert-butoxypropanoate d'isobutyle

Ces deux composés ont été synthétisés en deux étapes. La première étape est celle décrite sous *e)*. La seconde a été effectuée selon un protocole opératoire similaire à celui décrit sous *b)*, en choisissant l'alcool utilisé comme réactif en fonction du produit final désiré (voir schéma 1).

### Données analytiques :

- (S)-2-tert-butoxypropanoate de propyle
   [α]^{D}₂₀ = -50° (CHCl₃)
   RMN(¹H) (360MHz, CDCl₃) : 0,96(t, J=7Hz, 3H) ; 1,20(s, 9H); 1,34(d, J=7Hz, 3H) ; 1,68(m, 2H) ; 4,09(m, 2H) ; 4,12(q, J=7Hz, 1H).
   RMN(¹³C) (90,5MHz, CDCl₃) : 10,4(q) ; 20,6(q) ; 22,0(t) ; 27,8(q) ; 66,3(t) ; 67,6(d) ; 74,8(s) ; 175,2(s).
   SM : 188(M⁺, <0,5), 173(3), 101 (60), 57(100).
- (S)-2-tert-butoxypropanoate d'isobutyle
   [α]^{D}₂₀ = -49,2° (CHCl₃)
   RMN(¹H) (360MHz, CDCl₃) : 0,94(2d, J=7Hz, 6H) ; 1,20(s, 9H); 1,35(d, J=7Hz, 3H) ; 3,90(d, J=7Hz, 2H) ; 4,13(q, J=7Hz, 1H).
   RMN(¹³C) (90,5MHz, CDCl₃): 19,1(2q); 20,6(q); 27,8(d); 27,8(q); 67,5(d); 70,8(t) ; 74,8(s) ; 175,1(s).
   SM : 202(M⁺, <0,5), 131(5), 101(30), 57(100).

### h) (R)-2-(1,1-diméthylpropoxy)propanoate d'éthyle

Ce composé à été synthétisé en une étape selon un protocole identique à celui décrit sous *a)*, en utilisant le (R)-lactate d'éthyle ([α]^{D}₂₀ = +11°) comme produit de départ.

### Données analytiques :

[α]^{D}₂₀ = +48,8° (CHCl₃)
RMN(¹H) (360MHz, CDCl₃): 0,89(t, J=7Hz, 3H); 1,30 et 1,35(2s, 6H); 1,28(t, J=7Hz, 3H) ; 1,34(d, J=7Hz, 3H) ; 4,1(q, J=7Hz, 1H) ; 4,19(dédoublé q, J=7Hz, 2H).
SM : 188(M⁺, 0), 173(4), 159(13), 115(18), 101(16), 71(100), 55(15), 43(62).

### i) (R)-2-(1,1-diméthylpropoxy)propanoate de propyle

Ce composé a été synthétisé en deux étapes. La première étape est celle décrite sous *h)*. La seconde étape est effectuée selon un protocole similaire à celui décrit sous *b)*, en utilisant un réactif adapté comme indiqué dans le schéma 1.

### Données analytiques :

[α]^{D}₂₀ = +51° (CHCl₃)
RMN(¹H) (360MHz, CDCl₃) : 0,89(t, J=7Hz, 3H) ; 0,96(t, J=7Hz, 3H) ; 1,30 et 1,35(2s, 6H) ; 1,35(d, J=7Hz, 3H) ; 4,08(t, J=7Hz, 2H) ; 4,10(q, J=7Hz, 1H).
SM : 202(M⁺, 0), 187(3), 173(13), 131(10), 115(36), 71(100), 43(36).

### Exemple 2

### Préparation d'une composition parfumante pour une eau de toilette pour homme

On a préparé une composition de base destinée à une eau de toilette masculine à partir des ingrédients suivants :

| Ingrédients | Parties en poids |
|---|---|
| Acétate de benzyle | 40 |
| Acétate de géranyle | 10 |
| Acétate de linalyle | 100 |
| Cedarleaf ¹⁾ | 20 |
| Allyl amyl glycolate | 10 |
| Ambrox ® ²⁾ | 20 |
| Essence d'aspic | 100 |
| Essence de bergamote | 180 |
| Citral ³⁾ | 30 |
| Coumarine | 20 |
| Essence d'estragon | 10 |
| Genièvre ess. synth | 40 |
| Essence de girofle anglaise | 10 |
| Essence de lavandin | 120 |
| Linalol | 170 |
| Lyral ® ⁴⁾ | 60 |
| Essence de mandarine | 30 |
| Mousse cristal | 50 |
| Oxyde de rose à 10% * | 20 |
| Essence de pin de Sibérie | 20 |
| Essence de patchouli | 150 |
| Polysantol ® ⁵⁾ | 30 |
| Salicylate d'amyle | 20 |
| Salicylate de benzyle | 440 |
| Ylang extra | 30 |
| Zestover ⁶⁾ à 10% * | 70 |
| Total | $\overline{\text{1800}}$ |

| | |
|---|---|
| * dans le dipropylène glycol | |
| 1) origine : Givaudan-Roure SA, Vernier, Suisse | |
| 2) 8,12-époxy-13,14,15,16-tétranorlabdane ; origine : Firmenich SA, Genève, Suisse | |
| 3) origine : Firmenich SA, Genève, Suisse | |
| 4) 4-(4-hydroxy-4-méthylpentyl)-3-cyclohexène-1-carbaldéhyde; origine: International Flavors & Fragrances, USA | |
| 5) 3,3-diméthyl-5-(2,2,3-triméthyl-3-cyclopentèn-1-yl)-4-pentèn-2-ol; origine : Firmenich SA, Genève, Suisse | |
| 6) 2,4-diméthyl-3-cyclohexène-1-carbaldéhyde; origine: Firmenich SA, Genève, Suisse | |

L'addition de 300 parties en poids de (S)-2-(1,1-diméthylpropoxy)propanoate de propyle à cette composition de base, a permis d'obtenir une nouvelle composition dont l'odeur possède une nette connotation herbacée-fraîche, légèrement hespéridée. La diffusion de l'odeur est nettement accrue par rapport à celle de la composition de base. En outre, les notes odorantes de cette nouvelle composition la rendent plus volumineuse et également plus pétillante.

### Exemple 3

### Préparation d'une composition parfumante pour un déodorant corporel

On a préparé une composition de base destinée à un déodorant corporel à partir des ingrédients suivants :

| Ingrédients | Parties en poids |
|---|---|
| Allyl amyl glycolate | 20 |
| Ambrox ® ¹⁾ à 10% * | 15 |
| Bergamote synth. | 180 |
| Civette synth. à 1% * | 30 |
| α-Damascone à 10% * | 50 |
| Lorysia ® ²⁾ | 10 |
| Galaxolide ® ³⁾ 50 MIP | 45 |
| Galbex ® ⁴⁾ | 30 |
| Essence de géranium de Chine | 15 |
| Hedione ® ⁵⁾ | 60 |
| Indolène à 10% * | 10 |
| Iso E super ⁶⁾ | 10 |
| Iralia ® ⁷⁾ | 10 |
| Lavandin grosso | 50 |
| Lyral ® ⁸⁾ | 15 |
| Mousse cristal à 10% * | 50 |
| Tonalide ® ⁹⁾ | 40 |
| Vertofix coeur ¹⁰⁾ | 110 |
| Total | $\overline{\text{750}}$ |

| | |
|---|---|
| * dans le dipropylène glycol | |
| 1) 8,12-époxy-13,14,15,16-tétranorlabdane ; origine : Firmenich SA, Genève, Suisse | |
| 2) acétate de 4-(1,1-diméthyl)-1-cyclohexyle ; origine : Firmenich SA, Genève, Suisse | |
| 3) 1,3,4,6,7,8-hexahydro-4,6,6,7,8,8-hexaméthyl-cyclopenta-g-2-benzopyrane ; origine : International Flavors & Fragrances, USA | |
| 4) origine : Firmenich SA, Genève, Suisse | |
| 5) dihydrojasmonate de méthyle ; origine : Firmenich SA, Genève, Suisse | |
| 6) 1-(octahydro-2,3,8,8-tétraméthyl-2-naphtalényl)-1-éthanone; origine: International Flavors & Fragrances, USA | |
| 7) mélange d'isomères de méthylionones | |
| 8) 4-(4-hydroxy-4-méthylpentyl)-3-cyclohexène-1-carbaldéhyde ; origine : International Flavors & Fragrances | |
| 9) (5,6,7,8-tétrahydro-3,5,5,6,8,8-hexaméthyl-2-naphtyl)-1-éthanone; origine: PWF, Hollande | |
| 10) origine : International Flavors & Fragrances, USA | |

L'addition de 200 parties en poids de (S)-2-(1,1-diméthylpropoxy)propanoate de propyle à cette composition de base dont l'odeur possède une connotation fraîche déodorante, augmente nettement la fraîcheur de la note de tête ainsi que l'impact du parfum et exalte la note odorante conférée par le lavandin et lui ajoute une connotation herbale de type sauge sclarée.

## Revendications

1. Utilisation d'un composé de formule dans laquelle la ligne ondulée indique que le carbone asymétrique situé en position 2, peut adopter une configuration de type R ou S, R₁ représente un radical méthyle ou éthyle et R₂ représente un radical éthyle, propyle linéaire ou ramifié, ou isobutyle, sous forme d'un isomère optiquement actif où sous forme d'un mélange d'isomères, à titre d'ingrédient parfumant pour la préparation de compositions parfumantes ou d'articles parfumés.

2. Composition parfumante ou article parfumé contenant en tant qu'ingrédient actif un composé de formule (I) telle que définie à la revendication 1.

3. Article parfumé selon la revendication 2, sous la forme d'un parfum ou d'une eau de toilette, d'une lotion après-rasage, d'une préparation cosmétique, d'un savon, d'un shampooing ou après shampooing ou autre produit de soin capillaire, d'un gel de bain ou de douche, d'un déodorant corporel ou d'un déodorant ambiant, d'un détergent ou d'un adoucissant textile ou d'un produit d'entretien.

4. Composé de formule (I) telle que définie à la revendication 1, le (S)-2-tert-butoxypropanoate d'éthyle étant exclu.

5. A titre de composé selon la revendication 4, le (S)-2-(1,1-diméthylpropoxy) propanoate de propyle.

## Patentansprüche

1. Verwendung einer Verbindung der Formel worin die Wellenlinie angibt, daß der asymmetrische Kohlenstoff in Position 2 eine Konfiguration vom R- oder S-Typ annehmen kann, R₁ einen Methyl- oder Ethylrest darstellt und R₂ einen Ethylrest, einen linearen oder verzweigten Propylrest oder einen Isobutylrest darstellt, in Form eines optisch aktiven Isomers oder in Form einer Isomerenmischung, als Duftbestandteil zur Herstellung, von Duftzusammensetzungen oder parfümierten Artikeln.

2. Duftzusammensetzung oder parfümierter Artikel, enthaltend als Wirkstoff eine Verbindung der Formel (I), wie sie in Anspruch 1 definiert ist.

3. Parfümierter Artikel nach Anspruch 2 in Form eines Parfums oder eines Eau de Toilette, einer After-Shave-Lotion, eines Kosmetikpräparats, einer Seife, eines Shampoos oder After-Shampoos oder eines anderen Haarpflegeprodukts, eines Bade- oder Duschgels, eines Körperdeodorants oder eines Raumlufterfrischers, eines Waschmittels oder eines Gewebeweichspülers oder eines Pflegemittels.

4. Verbindung der Formel (I) wie in Anspruch 1 definiert, ausgenommen der (S)-2-tert-Butoxypropansäureethylester.

5. Verbindung nach Anspruch 4, nämlich (S)-2-(1,1-Dimethylpropoxy)propansäurepropylester.

## Claims

1. Use of a compound of formula wherein the wavy line indicates that the asymmetric carbon number 2 can adopt a configuration R or S, R₁ represents a methyl or ethyl group and R₂ represents an ethyl group, a linear or branched propyl group, or an isobutyl group,
in the form of an optically active isomer or of a mixture of isomers, as perfuming ingredient tor the preparation of perfuming compositions or perfumed articles.

2. A perfuming composition or perfumed article containing as active ingredient a compound of formula (I) as defined in claim 1.

3. A perfumed article according to claim 2, in the form of a perfume, a Cologne, an after-shave lotion, a cosmetic preparation, a soap, a shampoo or hair conditioner or other hair-care product, a shower or bath gel, a body or air deodorant, a detergent or a fabric softener or a household product.

4. A compound of formula (I) such as defined in claim 1, ethyl (S)-2-tert-butoxy-propionate being excluded.

5. As compound according to claim 4, propyl (S)-2-(1,1-dimethylpropoxy)propionate.
